# FASCICULE DE BREVET EUROPEEN

(11) **EP 0 511 079 B1**
(45) Date de publication et mention de la délivrance du brevet: **05.04.1995**
(21) Numéro de dépôt: 92401120.8
(22) Date de dépôt: 21.04.1992
(51) Int. Cl.: H01R 13/53

(54) **Connecteur électrique de puissance**
Elektrischer Leistungsstecker
Electrical power connector

(30) Priorité: 25.04.1991 FR 9105106
(43) Date de publication de la demande: 28.10.1992
(73) Titulaire: SOCIETE ANONYME DITE: CARRIER KHEOPS BAC, F-72024 Le Mans (FR)
(72) Inventeur: Perrin, Philippe, F-72000 Le Mans (FR); Le Du, Nicolas, F-72000 Le Mans (FR)
(74) Mandataire: Ohayon, Joseph

(56) Documents cités:
- DE-B- 1 946 158
- FR-A- 1 343 738
- FR-A- 2 445 634

## Description

La présente invention concerne un connecteur électrique de puissance de type monopolaire avec continuité de masse pour la protection aux influences électromagnétiques et en particulier un connecteur électrique conforme au préambule de la revendication 1.

L'invention concerne en particulier un connecteur électrique de puissance, étanche et blindé, apte à permettre le raccordement de câbles électriques légers, de type aluminium, pour l'utilisation sur les matériels militaires aéroportés. Sur ces matériels, en effet, le blindage aux influences électromagnétiques est impératif.

On connaît par le document DE-B-1 946 158 un connecteur électrique de type précité et dont le contact électrique est réalisé avec enveloppement par des éléments isolateurs complémentaires et qui est raccordé par sa partie arrière au câble par l'intermédiaire de sa gaine. Un tel connecteur n'est pas adapté aux applications militaires précitées.

Ce but est atteint par un connecteur électrique conforme à l'enseignement de la revendication 1.

Des dispositions constructives avantageuses sont décrites dans les revendications dépendantes.

En d'autres termes, cette disposition selon la revendication 1 garantit le maintien du positionnement concentrique du contact principal relativement à la partie externe de contact de masse, ce qui est essentiel pour l'obtention de la protection aux influences électromagnétiques. Elle assure par ailleurs le positionnement correct des éléments de contact pour leur engagement. Enfin, du fait de l'étanchéité obtenue sur le raccordement des câbles et sur la connexion elle-même, elle autorise l'utilisation de contacts dits "bi-métal" avec câble léger pour utilisation militaire aéroportée, notamment à âme en aluminium, les protégeant des phénomènes de pollution ou oxydation (formation d'alumine) dûs au renouvellement de l'air qui se trouve à l'intérieur du connecteur ainsi enbroché.

L'invention est illustrée ci-après à l'aide d'exemples de réalisation décrits à titre non limitatif et en référence aux dessins annexés sur lesquels :
La figure 1 est une vue en coupe médiane partielle d'une fiche droite (partie mâle) raccordée à un câble de cuivre d'un connecteur selon l'invention ;
La figure 2 est une coupe analogue de la partie femelle ou embase du connecteur recevant la fiche selon la figure 1 ;
Les figures 3 et 4 sont des vues analogues à la figure 1, respectivement, d'une fiche droite et d'une fiche coudée raccordées à un câble en aluminium de connecteurs dits "bi-métal" selon l'invention.

La fiche représentée en figure 1 correspond à la partie mâle du connecteur, la partie femelle symétrique ou embase portant l'alvéole 1 recevant la broche de contact principal 3 étant représentée en figure 2. Cette fiche comporte un élément de contact principal 3, comme précité, une partie formant contact de masse 5, une partie formant raccordement 7 du câble électrique embroché 9, une partie support 11 du contact principal et une partie externe 13 formant corps du connecteur.

Cette dernière partie en métal léger, à laquelle sont fixés les éléments précités, est formée de parties jointes l'une à l'autre, respectivement, une partie avant 13a et une partie arrière 13b. Elle assure la continuité électrique de masse du connecteur. Elle est en effet reliée par sa partie extrême arrière ou embout 15 à la tresse de masse du câble qui y est fixée sur toute sa périphérie (360° d'angle) de façon classique par une bague de serrage et à l'avant elle porte la partie de contact de masse 5 cylindrique classique destinée à coopérer en engagement de contact avec la partie complémentaire correspondante 5′ de la partie femelle du connecteur. L'étanchéité de l'engagement entre ces parties de contact de masse est assurée par un joint élastique 17 en forme de jonc, logé dans une rainure adéquate de l'une des parties.

La partie de contact principal est une broche cylindrique mâle pleine classique disposée concentriquement à la partie externe environnante de contact de masse 5. Son diamètre est variable en fonction de la puissance à transmettre. Cette partie qui coopère, comme précité, avec l'alvéole correspondante 1 de la partie femelle du connecteur est en alliage cuivreux protégé par traitement de surface contre l'oxydation. Elle est solidaire d'une partie support 11 formée dans le même matériau. Cette dernière partie est essentiellement cylindrique d'axe celui du connecteur, comportant un fût interne 19 logeant la partie dénudée en contact de l'extrémité du câble raccordé 9 et une surface externe 21 portée en liaison souple, étanche et isolante avec la partie de corps externe du connecteur. Cette surface externe comporte une gorge 23 formée vers l'avant avec un flan droit avant 25 et un flan incliné arrière 27. Cette gorge reçoit une bague déformable (semi-rigide) 29 de forme trapézoïdale, laquelle est interposée dans un espace prévu entre deux pièces isolateurs rigides, l'une en forme de marche d'escalier 31 à l'avant et l'autre de section élargie 33 à l'arrière. La pièce isolateur avant 31 est montée en retenue sur un épaulement 35 formé sur la partie de corps 13a et vient recouvrir la face avant de la pièce support 11 du contact.

La pièce isolateur arrière 33 comporte un épaulement arrière 37 par lequel elle reçoit une bague de serrage 39 vissée avec d'arrêt 41 sur la surface interne de la partie de corps. Cette bague de serrage permet d'appliquer en pression les pièces isolateurs l'une contre l'autre, d'une part, et sur la surface interne correspondante de la partie de corps, d'autre part, grâce à la compression de la bague déformable interne 29 emprisonnée appliquée sur la partie de support du contact. La partie de support de contact 11 est ainsi solidarisée à la partie de corps 13a et la bague souple 29 rattrape le jeu d'ajustement des pièces isolateurs 31 et 33, assurant un positionnement concentrique, souple et étanche du contact relativement à la partie de corps.

Pour la partie femelle ou embase du connecteur (Figure 2), le positionnement de l'alvéole 1 sur la partie de corps est identique, excepté que l'isolateur de retenue avant 31′ s'étend sur la longueur de l'alvéole.

La partie de raccordement 7 du câble pour la fiche est formée à l'arrière du connecteur, sur la partie arrière 13b du corps, laquelle est vissée par une bague de serrage médiane 43 sur la partie avant 13a portant le contact principal et le contact de masse. La bague de serrage 43 est en prise de vissage sur la partie avant 13a,étant retenue sur la partie arrière 13b par une bague d'arrêt 45. Au serrage, ces parties s'appliquent l'une sur l'autre en pression et avec étanchéité sur un joint d'interposition 47.

Cette partie arrière enferme une bague cylindrique 49 isolante, souple et de section élargie, s'étendant autour de la gaine du câble enfilé, depuis l'embout terminal 15 jusque sensiblement, à un léger jeu près, à l'extrémité externe de la pièce isolateur arrière 33. Au serrage de la bague 43, cette bague 49 se comprime dans son logement avec étanchéité autour du câble électrique et de la surface interne de la partie arrière 13b.

Le raccordement du câble est obtenu de façon aisée, par enfilage de l'extrémité dénudée du câble, bague 43 desserrée, jusque dans le fût 19 du contact, par sertissage classique de cette partie dénudée (sertissage hexagonal par pièce adaptée) puis par serrage de la bague 43 de jonction des parties de corps 13a et 13b. Le câble est alors raccordé, solidaire du contact et de la partie arrière du connecteur, étant parfaitement positionné relativement au corps, isolé et serré sur ce dernier.

Ainsi conçu, le connecteur dispose d'une étanchéité à l'air et aux fluides complète, c'est-à-dire au niveau du raccordement du câble, au niveau du connecteur lui-même (entre ses pièces avant et arrière), au niveau de la connexion (entre les contacts de masse de la fiche et de l'embase complémentaire) et enfin au niveau du contact principal (broche et alvéole interne) et le câble lui-même (l'âme dénudée du câble sertie sur le fût de la partie support du contact).

On notera que ce connecteur peut comporter l'option dite de "rackabilité", à savoir que le branchement ou le débranchement du connecteur peuvent être assurés par manoeuvre d'un tiroir (non représenté) monté coulissant dans une armoire où la partie mobile du connecteur est intégrée sur le fond du tiroir et la partie fixe est implantée par exemple sur le châssis du fond de l'armoire.

Les manoeuvres se font alors par l'extraction ou la mise en place du tiroir, lequel permet de brancher ou débrancher simultanément plusieurs connecteurs rassemblés. Le tiroir est en principe monté sur rails ou glissières dont la précision de guidage est très nettement insuffisante pour assurer l'alignement correct d'un ou des connecteurs de puissance du tiroir.

C'est donc au niveau de chaque connecteur que sont réalisés les rattrapages nécessaires sur les axes X-Y-Z par un montage flottant sur ressort de compensation 50 en spirale placé sur l'un des demi-connecteurs, l'autre étant fixé solidement. La fiche est montée sur le tiroir selon une implantation perpendiculaire à la paroi. Un jeu prévu entre le corps de fiche et son implantation dans la paroi permet un déplacement de l'axe de la fiche dans les axes X et Y (plan de paroi).

Lors de la connexion, la fiche se trouve automatiquement recentrée par rapport à l'embase par l'intermédiaire des chanfreins d'extrémités des contacts 5,5′ des parties fixe et mobile. La fiche va pénétrer dans le corps de l'embase, en réalisant la concentricité nécessaire pour le contact électrique. La progression du tiroir assurera par sa course prévue, l'embrochage correct du contact mâle dans l'alvéole. Lorsque le tiroir atteint la position finale, le ressort de compensation se comprimera plus ou moins pour compenser les tolérances de course des tiroirs. (axe Z). Le maintien de la position embrochée est assurée par le verrouillage du tiroir sur son châssis porteur.

Comme indiqué précédemment, le connecteur selon l'invention trouve une pleine validation pour les raccordements de câbles électriques en aluminium qui sont très sujets à l'oxydation. Un tel connecteur dit "bi-métal" est représenté en fiche droite à la figure 3 et en fiche coudée à la figure 4, l'embase restant par exemple celle de la figure 2.

La structure du connecteur est très voisine de celle du connecteur de la figure 1. Le seul changement concerne la partie de raccordement 7 qui consiste en un fût cylindrique interne 19′, en aluminium nickelé (prévenant l'oxydation) soudé par striction dans l'axe du connecteur à la partie de support 11′ en alliage cuivreux du contact principal. Au niveau plus externe, la bague 49′ souple emprisonnée dans la partie arrière du connecteur permet lors du serrage de la bague de jonction 43 de parfaitement positionner en concentricité le câble et le corps 13 formant continuité de masse, de même qu'elle assure une étanchéité périphérique externe près de l'embout 15. Au niveau interne, celle ci est assurée par un jonc d'étanchéité interne 51 logé dans une rainure complémentaire du fut, l'extrémité dénudée du câble étant sertie comme précédemment. Le système d'étanchéité ainsi conçu empêche tout renouvellement d'air au sein du connecteur ainsi formé qui conduirait assez rapidement à sa détérioration par formation d'alumine (oxyde très mauvais conducteur).

Le connecteur de la figure 4 est identique au précédent excepté la partie coudée 13c dont le volume plus conséquent est calculé pour le passage en angle de la partie conductrice centrale 53 solidaire du contact principal.

## Revendications

1. Connecteur électrique de puissance de type monopolaire, dont le contact principal de l'une des parties, la partie mâle, est une broche mâle pleine (3) coopérant avec l'alvéole élastique (1) correspondant de la partie complémentaire, la partie femelle, et comportant une caractéristique de continuité électrique de masse pour la protection aux influences électromagnétiques, assurée de façon classique par liaison électrique de la tresse de masse du câble électrique raccordé (9) à la partie de corps externe métallique du connecteur et par un contact de masse externe (5,5′), entre lesdites parties mâle et femelle, caractérisé en ce que en vue d'assurer un montage étanche et isolant du connecteur, relativement au contact électrique et au câble de raccordement ledit contact principal (1,3) et le raccordement du câble sur sa partie arrière sont montés en liaison souple, sur le dit corps de connecteur (13) avec centrage sur ce dernier, au moyen de deux bagues en matière synthétique interposées en pression, respectivement, pour l'une (29) entre le support du contact principal (11,11′) et les pièces isolateurs (31,31′,33) adjacentes, et pour l'autre (49,49′) entre le câble (9) et la partie de corps arrière du connecteur, ladite bague (29) étant logée dans une gorge (23)formée à l'avant de la partie support du contact principal (11,11′) et dans un espace adéquate interne prévu entre la pièce isolateur avant (31,31′) et la pièce isolateur arrière (33), la pièce isolateur (31,31′) étant conformée pour maintenir la pièce support vers l'avant et la pièce isolateur arrière (33) serrée contre ladite pièce isolateur avant au moyen d'une bague interne (39) en prise (vissée) sur le corps du connecteur.

2. Connecteur électrique de puissance selon la revendication 1, caractérisé en ce que le contact principal (1,3) et l'âme du câble (9), étant de section essentiellement circulaire, sont fixés concentriquement à la partie de corps externe circulaire (13) du connecteur.

3. Connecteur électrique de puissance selon la revendication 1 ou 2, caractérisé en ce que ladite bague (49) est de forme cylindrique à section élargie, s'étendant autour de la gaine du câble ou de son fût de sertissage (19′) dans le cas d'un câble en aluminium, depuis l'embout terminal (15) jusque sensiblement au jeu près, à l'extrémité externe de la pièce isolateur arrière (33), cette bague étant comprimée dans son logement au raccordement du câble.

4. Connecteur électrique de puissance selon l'une des revendications précédentes, caractérisé en ce qu'il est monté de façon dite rackable sur un tiroir de manoeuvre, au moyen d'un ressort de compensation (50) du jeu en X-Y (perpendiculairement à son axe) et en Z (dans son axe).

## Patentansprüche

1. Elektrischer Leistungsstecker der monopolaren Art, bei dem der Hauptkontakt des einen der Teile, des Steckteils, ein massiver Steckstift (3) ist, der mit der elastischen, dem komplementären Teil entsprechenden Buchse (1), dem Buchsenteil, zusammenwirkt und der eine Eigenschaft der elektrischen Kontinuität der Masse für den Schutz gegen elektromagnetische Einflüsse aufweist, die in üblicher Weise zwischen den genannten Steck- und Buchsenteilen durch elektrische Verbindung des Geflechts der Masse des angeschlossenen Kabels (9) mit dem äußeren metallischen Körper des Steckers und durch einen Kontakt der äußeren Masse (5,5′) gesichert ist, dadurch gekennzeichnet, daß, um eine dichte und isolierende Montage des Steckers bezüglich des elektrischen Kontakts und des Verbindungskabels zu sichern, der genannte Hauptkontakt (1,3) und der Anschluß des Kabels auf seinem rückwärtigen Teil in nachgiebiger Verbindung auf dem genannten Körper (13) des Steckers mit Zentrierung auf dem letzten montiert sind mit Hilfe von zwei Ringen aus synthetischem Werkstoff, die jeweils unter Druck eingesetzt sind, und zwar für den einen (29) zwischen dem Tragteil (11,11′) des Hauptkontakts und den anliegenden Isolatorteilen (31,31′,33) und für den anderen (49,49′) zwischen dem Kabel (9) und dem rückwärtigen Körperteil des Steckers, wobei der genannte Ring (29) in einer Auskehlung (23) angeordnet ist, die vor dem Tragteil (11,11′) des Hauptkontakts und in einem inneren angepaßten, zwischen dem vorderen Isolatorteil (31,31′) und dem rückwärtigen Isolatorteil (33) vorgesehenen Raum gebildet ist, wobei der Isolatorteil (31,31′) gestaltet ist, um den Tragteil nach vorn gerichtet zu halten, und der rückwärtige Isolatorteil (33) festgelegt ist gegen den vorderen Isoletorteil mit Hilfe eines inneren Rings (39) in Eingriff (geschraubt) auf dem Körper des Steckers.

2. Elektrischer Leistungsstecker nach Anspruch 1, dadurch gekennzeichnet, daß der Hauptkontakt (1,3) und die Seele des Kabels (9), die im wesentlichen kreisförmigen Querschnitt haben, konzentrisch zum kreisförmigen äußeren Körperteil (13) des Steckers befestigt sind.

3. Elektrischer Leistungsstecker nach Anspruch 1 oder 2, dadurch gekennzeichnet, daß der genannte Ring (49) zylindrische Form mit erweitertem Querschnitt aufweist, wobei er sich um den Kabelmantel, oder um seine Anschlußhülse (19′) im Fall eines Kabels aus Aluminium, von der Endhülse (15), bis auf ein leichtes Spiel, zum äußeren Ende des rückwärtigen Isolatorteils (33) erstreckt, wobei der Ring in seiner Aufnahme bei der Kabelverbindung zusammengedrückt wird.

4. Elektrischer Leistungsstecker nach einem der vorhergehenden Ansprüche, dadurch gekennzeichnet, daß er in "rackable" genannter Weise auf einem Betätigungsschieber montiert ist mit Hilfe einer Ausgleichsfeder (50) für das Spiel in X-Y (senkrecht zu seiner Achse) und in Z (in seiner Achse).

## Claims

1. An electrical power connector of single-pole type in which the main contact of one of the parts, the male part, is a solid male pin (3) co-operating with the corresponding elastic socket (1) of the complementary part, the female part, and comprising an electrical earth continuity characteristic for protection in relation to electromagnetic influences, which is afforded in conventional manner by electrical connection of the earth braid of the electrical cable (9) connected to the external metallic body part of the connector and by an external earth contact (5, 5′), between said male and female parts, characterised in that in order to provide for sealing and insulating assembly of the connector, relative to the electrical contact and to the connecting cable, said main contact (1, 3) and the connection of the cable on its rear part are mounted in flexible connecting relationship on said connector body (13) with centering on same, by means of two rings of synthetic material which are respectively interposed under pressure, one (29) between the support for the main contact (11, 11′) and the adjacent insulating portions (31, 31′, 33), and the other (49, 49′) between the cable (9) and the rear body part of the connector, said ring (29) being accommodated in a groove (23) formed at the front of the support portion for the main contact (11, 11′), and in a suitable internal space provided between the front insulating portion (31, 31′) and the rear insulating portion (33), the insulating portion (31, 31′) being shaped to hold the support portion towards the front and the rear insulating portion (33) clamped against said front insulating portion by means of an internal ring (39) engaged (screwed) on the body of the connector.

2. An electrical power connector according to claim 1 characterised in that the main contact (1, 3) and the core of the cable (9), being of essentially circular section, are fixed concentrically to the circular external body part (13) of the connector.

3. An electrical power connector according to claim 1 or claim 2 characterised in that said ring (49) is of cylindrical shape of enlarged section, extending around the sheath of the cable or its crimping shank portion (19′) in the case of a cable of aluminium, from the terminal portion (15) substantially, except for play, to the outside end of the rear insulating portion (33), said ring being compressed in its housing upon connection of the cable.

4. An electrical power connector according to one of the preceding claims characterised in that it is mounted in a manner referred to as rackable on an operating sliding drawer by means of a spring (50) for compensation of play in the X-Y direction (perpendicularly to its axis) and in the Z direction (on its axis).
